# EUROPÄISCHE PATENTSCHRIFT

(11) **EP 0 668 108 B1**
(45) Veröffentlichungstag und Bekanntmachung des Hinweises auf die Patenterteilung: **12.05.1999**
(21) Anmeldenummer: 95100702.0
(22) Anmeldetag: 19.01.1995
(51) Int. Cl.: B04C 1/00, B07B 7/086

(54) **Fliehkraftabscheider**
Centrifugal separator
Séparateur centrifuge

(30) Priorität: 22.02.1994 DE 4405642
(43) Veröffentlichungstag der Anmeldung: 23.08.1995
(73) Patentinhaber: Adolf & Albrecht Eirich KG, D-74732 Hardheim (DE)
(72) Erfinder: Ott, Richard, D-74746 Höpfingen (DE)
(74) Vertreter: Zmyj, Erwin, Dipl.-Ing., Dipl.-Wirtsch.-Ing.

(56) Entgegenhaltungen:
- DE-C- 3 414 344
- FR-A- 2 231 433
- GB-A- 571 222
- US-A- 1 620 241

## Beschreibung

Die Erfindung bezieht sich auf einen Fliehkraftabscheider für Feinkörner, Schalen und Feingut, bestehend aus Staub und anderen Verunreinigungen, mit einem im wesentlichen ringförmigen Vortrennraum mit horizontaler Achse, der von einer halbzylinderförmigen Außenwand und einem mit horizontaler Achse angeordneten Absaugrohr begrenzt ist, wobei der Vortrennraum an seinem einen Ende mit einem tangentialen Rohgaseinlaß und an seinem anderem Ende mit einem unterhalb des Vortrennraumes ausgebildeten trichterförmigen Sammler mit Austragvorrichtung in Verbindung steht, wobei die Einlaßöffnung des Absaugrohres zum Sammler hin ausgerichtet ist und wobei ausgehend vom Übergangsbereich zwischen dem Vortrennraum zum Sammler eine zu einem weiteren, im Sammler unterhalb der Einlaßöffnung des Absaugrohres ausgebildeten Luft-auslaß führende Luftleitvorrichtung vorgesehen ist und das Absaugrohr den Vortrennraum einlaßseitig gegen den Sammler absperrt.

Bei einem aus der DE 34 14 344 C2 bekannten Fliehkraftabscheider ist die Einlaßöffnung im Absaugrohr von einem konzentrisch zum Absaugrohr ausgebildeten Leitblech umgeben, welches sich etwa um den halben unteren Umfang des Absaugrohres erstreckt und welches mit seitlichem Abstand zu der Außenwand des ringförmigen Vortrennraumes an beiden Seiten endet. Hierdurch entstehen Kanäle, von denen der eine in den Sammler und der andere wieder zurück in den ringförmigen Vortrennraum führt. In dem in den Sammler führenden Kanal strömt die mit Feinkörnern und Schalen beladene Luft, während der zweite Kanal zur Rückführung der von den Feinkörnern befreiten Luft in den Vortrennraum dient. Zwischen dem Absaugrohr und dem Leitblech verbleibt ein ringförmiger Vortrennraum, in welchem die mit Feingut beladene Luft strömt, wobei die weitgehend von Feingut befreite Luft die Einlaßöffnung des Absaugrohres eintritt, während die stärker mit Feingut beladene Luft wieder in den oberen Bereich des Vortrennraumes eintritt. Solange die Luft vom Feingut nicht befreit ist, umkreist sie das Absaugrohr und zwar solange, bis sie genügend stark mit Feingut beladen ist. Erst dann tritt eine Abtrennung des Feingutes ein, welches zusammen mit den Feinkörnern in den Sammler gelangt. Diese Ausgestaltung des Fliehkraftabscheiders wird als nachteilig empfunden, weil einerseits das mehrmalige Umkreisen des Absaugrohres durch die mit Feingut beladenen Luft zu einem erhöhten Druckverlust führt und andererseits gelangt das aus der Luft abgeschiedene Feingut zusammen mit den Bruchkörnern und den Schalen in den Sammler und wird gemeinsam ausgetragen, so daß eine Trennung der Bruchkörner von den Schalen und dem Feingut nicht möglich ist.

Aus der US-A-1 620 241 ist ein Staubabscheider bekannt, der den eingangs erläuterten Aufbau aufweist. Die Luftleitvorrichtung ist dabei eine unmittelbare Verlängerung der halbzylinderförmigen Außenwand des Vortrennraumes und lenkt die durch Fliehkraft nach außen geführten Staubteile in den Sammler, in welchem der weitere Luftauslaß vorgesehen ist, der der Wirkung eines weiteren Sauggebläses unterworfen ist, so daß die leichteren Staubteilchen aus dem Sammler in diesen weiteren Luftauslaß abgesaugt werden können, während die schwereren Staubteile aufgrund zu geringer Saugwirkung am weiteren Auslaß zum Boden des Sammlers fallen. Hier findet eine Trennung zwischen den schwereren Staubteilchen und den leichteren Staubteilchen durch Schwerkraftwirkung statt, wobei die leichteren Staubteilchen einer Saugwirkung in den weiteren Luftauslaß unterliegen. Bei diesem bekannten Fliehkraftabscheider ist also nicht nur ein Gebläse für die Luftführung im Vortrennraum, sondern auch ein zweites Gebläse für das Absaugen der mit leichten Staubteilchen beladenen Luft über den weiteren Luftauslaß notwendig.

Aus der GB-A-571 222 ist ein Fliehkraftabscheider für die Abscheidung von Staub aus Luft bekannt, bei dem in einem schneckenförmig ausgebildeten Gehäuse ein Teil der Leitwand durch mehrere einander überlappende und zwischen sich jeweils einen Auslaß bildende Teilwände aufgebaut ist, so daß hierdurch der durch Fliehkraftwirkung an der Außenwand strömende Staub aus der Luftströmung abgeschält wird, während die vom Staub befreite Luft über einen die Luftströmung nahezu umkehrenden Leitschaufelkranz zu einem Luftauslaß gelangt.

Aufgabe der Erfindung ist es, einen Fliehkraftabscheider so auszubilden, daß einerseits der Druckverlust abgesenkt und andererseits eine gute Trennung von Feinkörnern und den leichteren Verunreinigungen ermöglicht wird.

Diese Aufgabe wird ausgehend von einem Fliehkraftabscheider der eingangs erläuterten Art erfindungsgemäß dadurch gelost, daß die Luftleitvorrichtung derart mit Abstand zur Außenwand des Vortrennraumes angeordnet ist, daß der hierdurch zwischen Luftleitvorrichtung und Außenwand gebildete Kanal den mit Feinkörnern beladenen Teil der Luft in den Sammler leitet, aus dem die Luft von den Feinkörnern befreit zum Absaugrohr strömt und daß die Luftleitvorrichtung denjenigen Teil der Luft abschält, der mit Feingut beladen ist, so daß dieser mit Feingut beladene Luftanteil direkt zum weiteren Luftauslaß führbar ist.

Durch diese Ausbildung und Anordnung der Luftleitvorrichtung wird der mit Feinkörnern beladene Teil der Luft zwischen der Luftleitvorrichtung und der Außenwand des Vortrennraumes in den Sammler geleitet und kann dann von den Körnern befreit nach oben zum Absaugrohr strömen. Hierdurch wird nicht nur der Druckverlust vermindert, sondern auch eine Trennung des Feingutes von den Feinkörnern ermöglicht, so daß an der Austragsvorrichtung des Sammlers im wesentlichen von feinen und leichten Teilen befreites Feinkorn erhalten wird. Andererseits leitet die Luftleitvorrichtung denjenigen Teil der Luft, der mit Feingut beladen ist, direkt zu dem weiteren, im Sammler unter der Einlaßöffnung des Auslaßrohres ausgebildeten Auslaß. Hierdurch wird das Feingut praktisch vollständig und sicher zum weiteren Auslaß geleitet, so daß ein mehrfaches Umkreisen des Absaugrohres nicht mehr notwendig ist, wie dies bei dem Fliehkraftabscheider nach der DE 34 14 344 C2 notwendig war. Dies führt ebenfalls zu einer Verringerung des Druckverlustes.

Eine besonders vorteilhafte Weiterbildung der Erfindung besteht darin, daß die Luftleitvorrichtung und der mit ihr verbundene Luft-auslaß am Eintritt in den Luftauslaß einen schmalen Schälkanal für die durch Zentrifugalwirkung gegen die Leitvorrichtung gedrängte, mit Feingut beladene Luftströmung bilden. Hierdurch wird erreicht, daß die durch die Luftleitvorrichtung aus der Hauptluftströmung, die aus dem Vortrennraum kommt, abgeschälte Luftströmung nochmals unterteilt wird, derart, daß am Einlaß in den Luftauslaß nur derjenige Anteil der durch die Luftleitvorrichtung abgeschälten Luftströmung gelangt, die aufgrund der Zentrifugalwirkung besonders stark mit dem Feingut beladen ist, während der andere nicht so stark beladene Teil zum Absaugrohr strömen kann. Hierdurch ist die Trennwirkung besonders fein unterteilbar.

Eine vorteilhafte konstruktive Ausgestaltung für diesen Schälkanal besteht darin, daß der Luftauslaß durch ein quer zur Strömungsrichtung liegendes, innerhalb des Sammlers angeordnetes Rohr gebildet ist, welches einen tangentialen Lufteintrittsschlitz aufweist und die der Zentrifugalwirkung der einströmenden Luft abgewandte Wand, die den Eintrittsschlitz begrenzt, radial etwas nach außen gezogen ist und mit der Luftleitvorrichtung den Schälkanal begrenzt.

In vorteilhafter Weiterbildung der Erfindung ist die Luftleitvorrichtung als ein sprialförmig gekrümmtes Leitblech ausgebildet, wodurch eine besonders gute Trennwirkung bezogen auf den mit leichten und feinkörnigen Verunreinigungen beladenen Luft von der mit Feinkörnern beladenen Luft möglich ist.

Um diese erwünschte Trennwirkung noch zu verbessern, ist nach einer weiteren vorteilhaften Ausgestaltung der Erfindung vorgesehen, daß die Luftleitvorrichtung an einer Stelle des ringförmigen Vortrennraumes beginnt, an der die Luftströmung im wesentlichen lotrecht nach unten gerichtet ist. Hierdurch wird erreicht, daß auf die Feinkörner nicht nur die Fliehkraft, sondern auch die Schwerkraft einwirkt, so daß diese mit Sicherheit in den zwischen Luftleitvorrichtung und Außenwand des Vortrennraumes befindlichen Kanal und von dort in den Sammler gelangen.

Um die Aufteilung der Luftströmung in einen mit Feinkörnern beladenen Teil und einem mit Feingut beladenen Teil zu begünstigen, ist es vorteilhaft, wenn der ringförmige Vortrennraum mit in Strömungsrichtung stetig zunehmendem Querschnitt ausgebildet ist.

Fliehkraftabscheider dieser Art kommen für die Abscheidung der unterschiedlichsten Getreidesorten und sonstigen Körnerfrüchten zum Einsatz, die stark voneinander abweichende spezifische Gewichte aufweisen. Um hier eine möglichst optimale Anpassung an die unterschiedlichsten Körnersorten zu erreichen, ist nach einer weiteren vorteilhaften Ausgestaltung der Erfindung vorgesehen, daß der Querschnitt des ringförmigen Vortrennraumes im Bereich seines stromabwärts gelegenen Endes vor der Luftleiteinrichtung durch ein schwenkbares Leitblech einstellbar ist, wobei die Schwenkachse des Leitbleches an dem Absaugrohr angeordnet ist, während sich das freie Ende stromabwärts der Schwenkachse erstreckt.

Um diese Anpassungsmöglichkeit an unterschiedlich schwere abzu scheidende Stoffe noch zu verbessern, kann in weiterer vorteilhaften Ausgestaltung der Erfindung der Abstand der Luftleitvorrichtung von der Außenwand des Vortrennraumes einstellbar sein. Dabei ist es vorteilhaft, wenn die Luftleitvorrichtung in ihrem in Strömungsrichtung vorderen Teil als schwenkbare Klappe ausgebildet ist, deren freies Ende gegen die Luftströmung gerichtet ist.

Wenn der weitere, im Sammler ausgebildete Luftauslaß mit einer Luftfiltervorrichtung verbunden ist, so kann das Feingut, bestehend aus Staub und sonstigen feinen Verunreinigungen ohne Umweltverschmutzung getrennt aufgefangen werden.

Die Erfindung wird nachfolgend anhand eines in der Zeichnung dargestellten Ausführungsbeispieles eines Fliehkraftabscheiders näher erläutert. Dabei zeigt die einzige Figur einen Querschnitt durch einen erfindungsgemäßen Fliehkraftabscheider.

Wie aus der Zeichnung ersichtlich, umfaßt der Fliehkraftabscheider einen ringförmigen, sich bogenförmig etwa über 180° erstreckenden Vortrennraum 1, der durch eine im wesentlichen halbzylinderförmige Außenwand 2 und ein Absaugrohr 3 begrenzt ist. Unterhalb des Vortrennraumes 1 und des Absaugrohres ist ein trichterförmiger Sammler 4 mit einer unten angeordneten Austragsschnecke 5 vorgesehen. In den Vortrennraum 1 mündet in tangentialer Richtung ein Rohgaseinlaß 6. Mit 7 ist eine Einlaßöffnung des mit horizontaler Achse angeordneten Absaugrohres 3 bezeichnet, die nach unten in Richtung auf den Sammler 4 ausgerichtet ist. Das Absaugrohr 3 steht mit dem Einlaß 8 eines Ventilators 9 in Verbindung, dessen druckseitiger Auslaß 10 über einen nach abwärts gerichteten Kanal 11 mit dem unteren Ende eines aufsteigenden Aspirationskanales 12 in Verbindung steht, in dessen unterem Bereich über eine Speisewalze 13 die Aufgabe des zu reinigenden Gutes erfolgt. Das obere Ende des Aspirationskanales 12 mündet in den Rohgaseinlaß 6.

Das Absaugrohr 3 ist in bezug auf die halbzylinderförmige Außenwand 2 des Vortrennraumes exzentrisch angeordnet, derart, daß dieses Absaugrohr 3 einerseits einen sich stetig in Strömungsrichtung erweiternden Vortrennraum begrenzt und andererseits diesen einlaßseitig gegen den Sammler absperrt. Hierdurch ist ein einmaliges Durchströmen der in den Rohgaseinlaß 6 eintretenden Luft in Richtung auf die Einlaßöffnung 7 des Absaugrohres 3 zwangweise vorgegeben.

Ausgehend vom Übergangsbereich zwischen dem Vortrennraum 1 und dem Sammler 4 ist eine als spiralförmig gekrümmtes Leitblech ausgebildete Luftleitvorrichtung 14 vorgesehen die einen Abstand zur Außenwand 2 des Vortrennraumes 1 aufweist und somit in diesem Bereich einen Kanal 15 zwischen sich und der Außenwand 2 begrenzt. In diesen Kanal 15 tritt der mit den schweren Körnern beladene Anteil der Luftströmung ein, so daß durch die im Sammler eintretende Entspannung die Körner nach unten ausfallen, während die von den Körnern befreite Luft (nach oben) zur Einlaßöffnung 7 des Absaugrohres 3 strömt. Der radial innere Teil der Luftströmung tritt in einen Kanal 16 ein, der durch das Absaugrohr 3 und die Luftleitvorrichtung 14 begrenzt ist. Durch diese Luftleitvorrichtung 14, die zu einem weiteren im Sammler 4 unterhalb der Einlaßöffnung 7 ausgebildeten Luftauslaß 17 führt, wird derjenige Anteil der Luftströmung abgeschält, der mit Feingut, d.h. Staub und sonstigen feinen Verunreinigungen beladen ist. Um hier nochmals eine Trennung herbeizuführen, ist der Luftauslaß 17 als ein horizontales, quer zum Sammler 4 verlaufendes Rohr 23 ausgebildet, welches einen tangentialen Lufteintrittsschlitz 24 aufweist, wobei die der Zentrifugalwirkung der einströmenden Luft abgewandte Wand, die den Eintrittsschlitz 24 begrenzt, radial etwas nach außen gezogen ist und mit der Luftleitvorrichtung einen Schälkanal 25 begrenzt. Dieser in den Schälkanal 25 eintretende Anteil der Luftströmung gelangt in den Luftauslaß 17, der mit einer nicht dargestellten Filtervorrichtung in Verbindung steht. Der übrige, von feinen Anteilen weitgehend befreite Anteil der Luftströmung gelangt nach Umlenkung innerhalb des Sammlers 4 in die Einlaßöffnung 7 des Absaugrohres 3. Von dort wird die Luft durch den Ventilator 9 angesaugt und in den nach unten gerichteten Kanal 11 gedruckt. Hierauf steigt die Luft in dem Aspirationskanal 12 nach oben und dient zur Trennung des in diesen nach oben gerichteten Luftstrom eingegebenen Gutes in ganze Körner, die am Auslauf 18 aufgefangen werden und in Feinkörner und sonstige Verunreinigungen, die mit dem Luftstrom nach oben in den Rohgaseinlaß 6 gelangen. Das dargestellte Ausführungsbeispiel zeigt den Fliehkraftabscheider in Verbindung mit einem Aspirationskanal zur Aufteilung des aufgegebenen Korngutes, wobei ein Teil dieser Umluft aus dem Auslaß 17 zum Filter austritt.

Im Bereich des stromabwärts gerichteten Endes des Vortrennraumes 1 ist in Störmungsrichtung vor der Luftleiteinrichtung 14 ein schwenkbar gelagertes Leitblech 19 vorgesehen, das um eine am Absaugrohr 3 angeordnete Schwenkachse 20 schwenkbar gelagert ist. Das freie Ende dieses als Regulierklappe dienenden Leitbleches 19 erstreckt sich stromabwärts der Schwenkachse 20. Die Anordnung der Luftleitvorrichtung 14 und des Leitbleches 19 ist so getroffen, daß in der einen Endstellung der zwischen der Luftleitvorrichtung 14 und dem Absaugrohr 3 begrenzte Kanal 16 vollständig abgeschlossen werden kann. In der anderen Endstellung, in der sich das Leitblech 19 an das Absaugrohr 3 anlegt, ist dieser Kanal 16 völlig offen. Die Zwischenstellungen dienen zur Anpassung der Luftströmung an unterschiedlich schwere Verunreinigungen bzw. Feinkörner, wobei der Kanal 16 bei schwererem Material weiter geöffnet und bei leichteren Feinkörnern weiter geschlossen wird.

Mit strichpunktierten Linien ist eine schwenkbare Klappe 21 angedeutet, die das in Strömungsrichtung vordere Ende der Luftleitvorrichtung 14 bildet, um eine bessere Anpassung der als Trenneinrichtung dienenden Luftleiteinrichtung an die unterschiedlichen Materialien vornehmen zu können.

Innerhalb des Rohgaseinlasses 6 ist eine Regelklappe 22 vorgesehen, die eine Anpassung der Luftmenge und der Luftgeschwindigkeit bezogen auf den Eintritt in den Vortrennraum in Abhängigkeit von dem mit Gut beladenen Luftströmung ermöglicht.

## Patentansprüche

1. Fliehkraftabscheider für Feinkörner, Schalen und Feingut, bestehend aus Staub und anderen Verunreinigungen, mit einem im wesentlichen ringförmigen Vortrennraum (1) mit horizontaler Achse, der von einer halbzylinderförmigen Außenwand (2) und einem mit horizontaler Achse angeordneten Absaugrohr (3) begrenzt ist, wobei der Vortrennraum (1) an seinem einen Ende mit einem tangentialen Rohgaseinlaß (6) und an seinem anderem Ende mit einem unterhalb des Vortrennraumes (1) ausgebildeten trichterförmigen Sammler (4) mit Austragvorrichtung (5) in Verbindung steht, wobei die Einlaßoffnung (7) des Absaugrohres (3) zum Sammler (4) hin ausgerichtet ist und wobei ausgehend vom Übergangsbereich zwischen dem Vortrennraum (1) zum Sammler (4) eine zu einem weiteren, im Sammler (4) unterhalb der Einlaßöffnung (7) des Absaugrohres (3) ausgebildeten Luftauslaß (17) führende Luftleitvorrichtung (14) vorgesehen ist und das Absaugrohr (3) den Vortrennraum (1) einlaßseitig gegen den Sammler (4) absperrt, **dadurch gekennzeichnet**, daß daß die Luftleitvorrichtung (14) derart mit Abstand zur Außenwand (2) des Vortrennraumes (1) angeordnet ist, daß der hierdurch zwischen Luftleitvorrichtung (14) und Außenwand (2) gebildete Kanal (15) den mit Feinkörnern beladenen Teil der Luft in den Sammler (4) leitet, aus dem die Luft von den Feinkörnern befreit zum Absaugrohr (3) strömt und daß die Luftleitvorrichtung (14) denjenigen Teil der Luft abschält, der mit Feingut beladen ist, so daß dieser mit Feingut beladene Luftanteil direkt zum weiteren Luftauslaß (17) führbar ist.

2. Fliehkraftabscheider nach Anspruch 1, **dadurch gekennzeichnet**, daß die Luftleitvorrichtung (14) und der mit ihr verbundene Luftauslaß (17) am Eintritt in den Luftauslaß (17) einen schmalen Schälkanal (25) für die durch Zentrifugalwirkung gegen die Leitvorrichtung (14) gedrängte, mit Feingut beladene Luftströmung bilden.

3. Fliehkraftabscheider nach Anspruch 2, **dadurch gekennzeichnet**, daß der Luftauslaß (17) durch ein quer zur Störmungsrichtung liegendes, innerhalb des Sammlers (4) angeordnetes Rohr (23) gebildet ist, welches einen tangentialen Lufteintrittsschlitz (24) aufweist und die der Zentrifugalwirkung der einstromenden Luft abgewandte Wand, die den Eintrittsschlitz (24) begrenzt, radial etwas nach außen gezogen ist und mit der Luftleitvorrichtung (14) den Schälkanal (25) begrenzt.

4. Fliehkraftabscheider nach einem der Ansprüche 1 bis 3, **dadurch gekennzeichnet,** daß die Luftleitvorrichtung (14) als ein sprialförmig gekrümmtes Leitblech ausgebildet ist.

5. Fliehkraftabscheider nach einem der Ansprüche 1 bis 4, **dadurch gekennzeichnet,** daß die Luftleitvorrichtung (14) an einer Stelle des ringförmigen Vortrennraumes (1) beginnt, an der die Luftströmung im wesentlichen lotrecht nach unten gerichtet ist.

6. Fliehkraftabscheider nach einem der Ansprüche 1 bis 5, **dadurch gekennzeichnet,** daß der ringförmige Vortrennraum (1) mit in Strömungsrichtung stetig zunehmendem Querschnitt ausgebildet ist.

7. Fliehkraftabscheider nach einem der Ansprüche 1 bis 6, **dadurch gekennzeichnet,** daß der Querschnitt des ringförmigen Vortrennraumes (1) im Bereich seines stromabwärts gelegenen Endes vor der Luftleiteinrichtung (14) durch ein schwenkbares Leitblech (19) einstellbar ist, wobei die Schwenkachse (20) des Leitbleches (19) an dem Absaugrohr (3) angeordnet ist, während sich das freie Ende stromabwärts der Schwenkachse (20) erstreckt.

8. Fliehkraftabscheider nach einem der Ansprüche 1 bis 7, **dadurch gekennzeichnet,** daß der Abstand der Luftleitvorrichtung (14) von der Außenwand (2) des Vortrennraumes (1) einstellbar ist.

9. Fliehkraftabscheider nach Anspruch 8, **dadurch gekennzeichnet,** daß die Luftleitvorrichtung (14) in ihrem in Strömungsrichtung vorderen Teil als schwenkbare Klappe ausgebildet ist, deren freies Ende gegen die Luftströmung gerichtet ist.

10. Fliehkraftabscheider nach einem der Ansprüche 1 bis 9, **dadurch gekennzeichnet,** daß der weitere, im Sammler (4) ausgebildete Luftauslaß (17) mit einer Luftfiltervorrichtung verbunden ist.

## Claims

1. a centrifugal force separator for fine grain, seeds, husks and other fine materials such as dust and different sorts of impurities. The invention has an almost ring-shaped pre-separation chamber (1) with an horizontal axis. This pre-separation chamber is bordered by a half-cylinder-shaped outer wall (2) and an exhaust pipe (3) mounted with a horizontal axis. On one side the preseparation chamber (1) is connected to a tangential gas intake opening (6) and on the other side with a funnel-shaped collector (4) placed under the pre-separation chamber (1) which connected to an output device (5). The intake opening (7) of the exhaust pipe (3) faces the collector (4). From the area which crosses over between the pre-separation chamber (1) and the collector (4) there is an additional directional air pipeline (14), which leads to another air-outlet (17) that is placed in the collector (4) under the intake opening (7) of the exhaust pipe (3). This causes the exhaust pipe (3) to function as an one-sided valve which blocks the air from the collector (4) to the pre-separation chamber (1). This centrifugal force separator is **distinguished** by the directional air pipeline (14) being arranged in such a way that the distance between it and the outer wall (2) of the pre-separation chamber (1) creates a channel (15). This channel (15) is used to transport the air laden with fine grain and seeds to the collector (4). From here the air which is freed of the fine materials can flow to the exhauster pipe (3). The directional air pipeline (14) also makes it possible to peel off the air laden with the fine impurities, so that this air component laden with the fine impurities can be transported to the additional air outlet (17).

2. a centrifugal force separator according to claim 1, **distinguished** by the directional air pipeline (14) and the connected air outlet (17) that create a narrow peeling channel (25), positioned at the beginning of the air outlet (17). This peeling channel (25) is for the air laden with fine impurities that is forced against the directional air pipeline (14) by centrifugal force.

3. a centrifugal force separator according to claim 2, **distinguished** by the air outlet (17) made of a pipe (23) that is positioned in the collector (4) against the direction of the flow of air. This pipe (23) has a tangential air intake slit (24). The wall opposite the wall against which the centrifugal force pushes the air restricts the air intake slit (24) and is slightly formed outwards in a radial fashion and it boarders together with the directional air pipeline (14) a peeling channel 25.

4. a centrifugal force separator according to one of the claims 1 - 3, **distinguished** by the directional air pipeline (14) that is constructed as a spiral shaped curved sheet metal.

5. a centrifugal force separator according to one of the claims 1 - 4, **distinguished** by the directional air pipeline (14) that begins at a position in the ring shaped pre-separation chamber (1) where the air stream is essentially aimed downwards perpendicularly.

6. a centrifugal force separator according to one of the claims 1 - 5, **distinguished** by the ring shaped pre-separation chamber (1) that is constructed in such a fashion that the cross section increases in diameter with the direction of flow.

7. a centrifugal force separator according to one of the claims 1 - 6, **distinguished** by the cross section of the ring shaped pre-separation chamber (1) that is adjustable at its end in front of the directional air pipeline (14) by a movable sheet metal (19). On the one side of the movable axis (20) of the sheet metal (19) is attached to the exhaust pipe (3). The other end is not attached and geared in the direction of the airflow along the movable axis (20).

8. a centrifugal force separator according to one of the claims 1 - 7, **distinguished** by the space - that is adjustable - between the directional air pipeline (14) and the outer wall (2) of the pre-separation chamber (1).

9. a centrifugal force separator according to claim 8, **distinguished** by the directional air pipeline (14) that is constructed with a movable flap at its front part in flow direction. The free end of the flap is geared against the direction of the flow of air.

10. a centrifugal force separator according to one or the claims 1 - 9, distinguished by the additional air outlet (17) in the collector (4) that is connected with an air filtering device.

## Revendications

1. Dépoussiéreur par centrifuge pour grains fins, enveloppes de grains et fines qui contiennent de la poussière et autres impuretés, le dépoussiéreur présentant une chambre de préséparation (1) de forme essentiellement annulaire avec un axe horizontal et la chambre étant limitée par une paroi extérieure (2) de forme demi-cylindrique et par un tuyau d'aspiration (3) avec un axe horizontal, une extrémité de la chambre de préséparation (1) étant reliée à une admission tangentielle de gaz brut (6) et l'autre à un collecteur (4) en forme d'une trémie disposé en dessous de la chambre de préséparation (1) et doté d'un dispositif d'évacuation (5), l'orifice d'admission (7) du tuyau d'aspiration (3) étant orientée vers le collecteur (4), un déflecteur (14), qui vient de la zone de transition, étant prévu entre la chambre de préséparation (1) vers le collecteur (4) et ce dispositif directeur conduisant à une autre sortie d'air (17) disposée dans le collecteur (4) en dessous de l'orifice d'admission (7) du tuyau d'aspiration (3), côté admission, le tuyau d'aspiration (3) séparant la chambre de préséparation (1) du collecteur (4), **caractérisé** en ce que le déflecteur (14) est disposé de telle sorte qu'il y ait un écart par rapport à la paroi extérieure (2) de la chambre de préséparation (1) qui forme canal (1) entre le déflecteur (14) et la paroi extérieure (2), ce canal amenant la partie d'air chargée de grains fins au collecteur (4) d'où l'air libéré des grains fins passe par le tuyau d'aspiration (3) et en ce que le déflecteur (14) sépare la partie d'air qui est chargée de fines de manière que cette partie d'air puisse être conduite directement à l'autre sortie d'air (17).

2. Dépoussiéreur par centrifuge selon la revendication 1, **caractérisé** en ce que le déflecteur (14) relié à la sortie d'air (17) forme un canal étroit de séparation (25) à l'entrée dans la sortie d'air (17) pour le courant d'air chargé de fines et dirigé vers le déflecteur sous l'influence de la force centrifuge.

3. Dépoussiéreur par centrifuge selon la revendication 2, **caractérisé** en ce que la sortie d'air (17) est formée par un tuyau (23) transversal au sens de l'écoulement, se trouvant dans le collecteur (4) et disposant d'un entrefer d'entrée d'air (24) tangentiel, et en ce que la paroi, s'opposant à l'action de la force centrifuge de l'air entrant qui limite l'entrefer d'entrée (24), se prolonge un peu vers l'extérieur et forme avec le déflecteur (14) un canal de séparation.

4. Dépoussiéreur par centrifuge selon l'une des revendications de 1 à 3, **caractérisé** en ce que le déflecteur (14) est formé comme une tôle-guide coudée hélicoïdale.

5. Dépoussiéreur par centrifuge selon l'une des revendications de 1 à 4, **caractérisé** en ce que le déflecteur (14) commence à un endroit de la chambre de préséparation annulaire (1) où presque tout le courant d'air descend en ligne à plomb.

6. Dépoussiéreur par centrifuge selon l'une des revendications de 1 à 5, **caractérisé** en ce que la chambre de préséparation annulaire (1) a une section transversale s'agrandissant progressivement dans le sens d'écoulement.

7. Dépoussiéreur par centrifuge selon l'une des revendications de 1 à 6, **caractérisé** en ce que la section transversale de la chambre de préséparation annulaire (1) est réglable dans la zone de son extrémité en aval devant le déflecteur (14) par une tôle-guide pivotante (19), l'axe de pivotement (20) de la tôle-guide (19) se trouvant au tuyau d'aspiration (3) pendant que l'extrémité libre s'étend en aval de l'axe de pivotement (20).

8. Dépoussiéreur par centrifuge selon l'une des revendications de 1 à 7, **caractérisé** en ce que l'écart entre le déflecteur (14) et la paroi extérieure (2) de la chambre de préséparation (1) est réglable.

9. Dépoussiéreur par centrifuge selon l'une des revendications de 1 à 8, **caractérisé** en ce que le déflecteur (14) est formé, dans sa partie avant, dans le sens d'écoulement comme volet pivotant dont l'extrémité libre est orientée contre la direction d'écoulement de l'air.

10. Dépoussiéreur par centrifuge selon l'une des revendications de 1 à 9, **caractérisé** en ce que l'autre sortie d'air (17) se trouvant dans le collecteur (4) est reliée a un filtre d'air.
